# EUROPÄISCHE PATENTSCHRIFT

(11) **EP 3 995 653 B1**
(45) Veröffentlichungstag und Bekanntmachung des Hinweises auf die Patenterteilung: **31.07.2024**
(21) Anmeldenummer: 21206156.8
(22) Anmeldetag: 03.11.2021
(51) Int. Cl.: E05B 77/10, E05B 77/12, E05B 81/90, E05B 85/10, E05B 85/16, E05B 81/64

(54) **BETÄTIGUNGSVORRICHTUNG ZUR NOTÖFFNUNG EINES VERSCHLUSSTEILS, VERSCHLUSSTEIL SOWIE VERFAHREN**
CLOSURE PART, ACTUATING DEVICE FOR THE EMERGENCY OPENING OF A CLOSURE PART AND METHOD
DISPOSITIF D'ACTIONNEMENT DESTINÉ À L'OUVERTURE DE SECOURS D'UNE PARTIE DE VERROUILLAGE, PARTIE DE VERROUILLAGE, AINSI QUE PROCÉDÉ

(30) Priorität: 04.11.2020 DE 102020129035
(43) Veröffentlichungstag der Anmeldung: 11.05.2022
(73) Patentinhaber: HUF Hülsbeck & Fürst GmbH & Co. KG, 42551 Velbert (DE)
(72) Erfinder: Boczek, Artur, 73434 Aalen (DE); Löw, Matthias, 40885 Ratingen (DE)
(74) Vertreter: Bals & Vogel Patentanwälte PartGmbB

(56) Entgegenhaltungen:
- WO-A1-2020/212064
- DE-A1- 102015 008 122
- DE-A1- 102017 126 090

## Beschreibung

Die Erfindung betrifft eine Betätigungsvorrichtung zum mechanischen Auslösen eines elektrischen Öffnungsmechanismus zur Notöffnung eines Verschlussteils eines Fahrzeuges, ein Verschlussteil mit einem elektrischen Öffnungsmechanismus und einer Betätigungseinheit sowie ein Verfahren zum mechanischen Auslösen eines elektrischen Öffnungsmechanismus zur Notöffnung eines Verschlussteils eines Fahrzeuges durch eine Betätigungsvorrichtung.

Systeme zum Öffnen von Fahrzeugtüren sind aus dem Stand der Technik bekannt. Dabei kommen üblicherweise vom Türblech hervorstehende Türgriffe zum Einsatz, die ein Benutzer greifen kann, um Zugang zum Fahrzeuginneren zu erhalten. Durch das Hervorstehen derartiger Türgriffe beeinflussen die Türgriffe jedoch das äußere Erscheinungsbild des Fahrzeuges. Weiterhin bilden die Türgriffe einen Windwiderstand bei der Fahrt, so dass insbesondere bei hohen Geschwindigkeiten des Fahrzeuges daraus resultierende Windgeräusche im Fahrzeuginneren wahrnehmbar sein können.

Durch die vermehrte Verwendung elektrischer Öffnungsmechanismen, die z. B. ein elektrisches Entriegeln und/oder Öffnen der Tür in Abhängigkeit von einem Authentifizierungssignal durch einen ID-Geber eines Benutzers auslösen können, sind Türgriffe als solche in vielen Fällen nicht mehr zwingend erforderlich. Die Verwendung einer grifflosen Tür wird jedoch bislang oft dadurch verhindert, dass in bestimmten Situationen, in denen der elektrische Öffnungsmechanismus nicht ordnungsgemäß funktionsfähig ist, noch eine mechanische Öffnung der Fahrzeugtür wünschenswert ist. Derartige Situationen können beispielsweise ebenso durch einen Unfall wie durch eine entleerte Fahrzeugbatterie bedingt sein. Bei einem Unfall kann eine schnelle Öffnung der Tür für die Rettung der Fahrzeuginsassen entscheidend sein. Gleichzeitig soll jedoch sichergestellt sein, dass ein unbefugter Zugang zum Fahrzeug nicht möglich ist, wenn das Fahrzeug nicht in einen Unfall verwickelt wurde.

Es ist eine Aufgabe der vorliegenden Erfindung, voranstehende, aus dem Stand der Technik bekannte Nachteile zumindest teilweise zu beheben. Insbesondere ist es eine Aufgabe der vorliegenden Erfindung die Sicherheit zu erhöhen, insbesondere eine Notöffnung eines Verschlussteils eines Fahrzeuges situationsabhängig zu verbessern, vorzugsweise so dass in einem Unfall die Notöffnung schnell und im Übrigen nicht unbefugt ermöglicht ist.

Die voranstehende Aufgabe wird gelöst durch ein Betätigungsvorrichtung mit den Merkmalen des unabhängigen Vorrichtungsanspruchs, ein Verschlussteil mit den Merkmalen des weiteren unabhängigen Vorrichtungsanspruchs, sowie ein Verfahren mit den Merkmalen des unabhängigen Verfahrensanspruchs. Weitere Merkmale und Details der Erfindung ergeben sich aus den jeweiligen Unteransprüchen, der Beschreibung und den Zeichnungen. Dabei gelten Merkmale und Details, die im Zusammenhang mit der erfindungsgemäßen Betätigungsvorrichtung beschrieben sind, selbstverständlich auch im Zusammenhang mit dem erfindungsgemäßen Verschlussteil und/oder dem erfindungsgemäßen Verfahren und jeweils umgekehrt, so dass bezüglich der Offenbarung zu den einzelnen Erfindungsaspekten stets wechselseitig Bezug genommen wird bzw. werden kann.

Gemäß einem ersten Aspekt der Erfindung ist eine Betätigungsvorrichtung zum mechanischen Auslösen eines elektrischen Öffnungsmechanismus zur Notöffnung eines Verschlussteils eines Fahrzeuges vorgesehen. Die Betätigungsvorrichtung weist zumindest eine Anforderungsschnittstelle zum Erhalt einer Zugangsanforderung und eine Betätigungseinheit zum mechanischen Betätigen des Öffnungsmechanismus auf. Dabei ist die Betätigungseinheit von einem Normalzustand, in welchem die Notöffnung des Verschlussteils verhindert ist, in zumindest zwei Notfallzustände überführbar. In einem ersten Notfallzustand der Notfallzustände ist eine erste Betätigungshandlung zur Notöffnung des Verschlussteils ermöglicht, und in einem zweiten Notfallzustand der Notfallzustände ist eine zweite Betätigungshandlung zur Notöffnung des Verschlussteils ermöglicht.

Erfindungsgemäß weist die Betätigungseinheit ein Deckelelement auf, das im Normalzustand verschlossen ist und beim Überführen in den ersten Notfallzustand zumindest teilweise geöffnet wird, um die erste Betätigungshandlung zu ermöglichen.

Der Öffnungsmechanismus umfasst vorzugsweise einen Riegel, ein Schloss und/oder einen Antrieb zum Öffnen und/oder Schließen des Verschlussteils. Insbesondere kann durch den Öffnungsmechanismus das Verschlussteil elektrisch, d. h. z. B. über einen Elektromotor, geöffnet werden. Das Öffnen des Verschlussteils kann vorteilhafterweise ein Entriegeln und/oder ein zumindest teilweises Aufschwenken des Verschlussteils umfassen. Bei dem Verschlussteil kann es sich vorzugsweise um eine Tür, eine Klappe oder dergleichen des Fahrzeuges handeln. Insbesondere kann das Verschlussteil grifflos ausgeführt sein. Dabei kann beispielsweise vorgesehen sein, dass im Normalzustand der Betätigungseinheit nur eine elektrische Öffnung des Verschlussteils ermöglicht ist. Unter dem Fahrzeug kann im Sinne der vorliegenden Erfindung beispielsweise ein Kraftfahrzeug, vorzugsweise in Form eines Elektrofahrzeuges, verstanden werden.

Die Anforderungsschnittstelle kann elektrisch, elektronisch und/oder mechanisch ausgebildet sein. Vorzugsweise kann die Betätigungsvorrichtung mehrere Anforderungsschnittstellen aufweisen. Es ist jedoch ebenso denkbar, dass die Betätigungsvorrichtung nur eine Anforderungsschnittstelle aufweist. Die Betätigungseinheit kann beispielsweise ein Betätigungselement aufweisen, an welchem der Benutzer eine Druckbewegung und/oder eine Zugbewegung ausführen kann, um die erste und/oder zweite Betätigungshandlung durchzuführen. Das Betätigungselement kann griffartig ausgeführt sein. Es ist jedoch ebenso denkbar, dass das Betätigungselement einen Teil einer Außenstruktur des Verschlussteils bildet.

Vorzugsweise befindet sich die Betätigungseinheit im Normalzustand, wenn kein Notfall vorliegt, d. h. beispielsweise in einem Regelbetrieb des Fahrzeuges. Vorzugsweise umfasst die Zugangsanforderung eine Information über einen vorliegenden Notfall, wie z. B. ein Notfallszenario. Es kann ferner vorgesehen sein, dass sich eine Zugangsanforderung eines ersten Notfalls von einer Zugangsanforderung eines zweiten Notfalls unterscheidet. So ist es denkbar, dass die Zugangsanforderung ein Steuersignal zum Ansteuern der Betätigungseinheit zum Überführen der Betätigungseinheit in den ersten und/oder zweiten Notfallzustand aufweist, Insbesondere unterscheiden sich der erste und zweite Notfallzustand, beispielsweise durch die ermöglichte Betätigungshandlung. Vorzugsweise können sich daher die erste und zweite Betätigungshandlung, insbesondere in einer benötigten Betätigungskraft zum Ausführen der Betätigungshandlung, eines Bewegungsablaufs der Betätigungshandlung und/oder einem Angriffspunkt der Betätigungshandlung, unterscheiden. Vorteilhafterweise kann vorgesehen sein, dass die zweite Betätigungshandlung im ersten Notfallzustand verhindert ist und die erste Betätigungshandlung im zweiten Notfallzustand. Das Betätigen der Betätigungseinheit kann insbesondere eine Aufnahme einer manuellen Betätigungshandlung durch einen Benutzer umfassen.

Die unterschiedlichen Notfallzustände stellen eine einfache Möglichkeit dar, einen situationsabhängigen Zugang zum Fahrzeug zu ermöglichen. Beispielsweise kann der zweite Notfallzustand eine schnelle Betätigung unabhängig von einer Authentifizierung ermöglichen, während der erste Notfallzustand eine Überprüfung einer Zugangsberechtigung umfassen kann.

Vorzugsweise kann bei einer erfindungsgemäßen Betätigungsvorrichtung vorgesehen sein, dass die Anforderungsschnittstelle als Benutzerschnittstelle für eine manuelle Zugangsanforderung und/oder als Elektronikschnittstelle für eine elektrische Zugangsanforderung ausgebildet ist. Insbesondere kann die Betätigungsvorrichtung zumindest zwei Anforderungsschnittstellen aufweisen, wobei eine der Anforderungsschnittstellen als Benutzerschnittstelle und eine Anforderungsschnittstelle als Elektronikschnittstelle ausgebildet ist. Die elektrische Zugangsanforderung kann somit ein elektrisches Signal, ein Funksignal umfassen. Beispielsweise kann die Elektronikschnittstelle durch eine Steuereinheit oder eine elektrische Verbindung zu einem zentralen Steuergerät des Fahrzeuges gebildet sein. Ferner ist es denkbar, dass die Elektronikschnittstelle einen Näherungssensor umfasst. Die Benutzerschnittstelle kann dazu ausgebildet sein, die Zugangsanforderung manuell über eine mechanische Verbindung, wie ein mechanisches Schloss und/oder Getriebe zu erhalten. Vorzugsweise umfasst die Benutzerschnittstelle einen Push-Push-Mechanismus, insbesondere an einem Deckelelement der Betätigungsvorrichtung. Durch den Push-Push-Mechanismus kann das Deckelelement infolge einer Druckbetätigung öffnen. Die manuelle Zugangsanforderung kann einen mechanischen Bewegungsablauf umfassen. Insbesondere kann die Betätigungseinheit dazu ausgebildet sein, über die Benutzerschnittstelle in den ersten Notfallzustand überführt zu werden und/oder über die Elektronikschnittstelle in den zweiten Notfallzustand überführt zu werden.

Vorzugsweise kann bei einer erfindungsgemäßen Betätigungsvorrichtung vorgesehen sein, dass die Betätigungsvorrichtung eine Kopplungseinheit zum Übertragen einer Aktivierungsbewegung an den Öffnungsmechanismus in Abhängigkeit von der ersten und/oder zweiten Betätigungshandlung aufweist, wobei die Kopplungseinheit von einem Entkopplungszustand, in welchem eine Wirkverbindung zwischen der Betätigungseinheit und dem Öffnungsmechanismus gelöst ist, in einen Kopplungszustand, in welchem die Wirkverbindung zwischen der Betätigungseinheit und dem Öffnungsmechanismus hergestellt ist, überführbar ist. Vorzugsweise ist die Kopplungseinheit, insbesondere nur, vom Entkopplungszustand in den Kopplungszustand überführbar, wenn die Betätigungseinheit sich im ersten Notfallzustand befindet. Beispielsweise kann vorgesehen sein, dass die Betätigungseinheit in Abhängigkeit von der Zugangsanforderung einen Zustandswechsel vom Normalzustand in einen der Notfallzustände durchführt und die Kopplungseinheit einen Zustandswechsel vom Entkopplungszustand in den Kopplungszustand in Abhängigkeit von einer Authentifizierung. Dadurch kann eine weitere Sicherheit ermöglicht sein, um einer unbefugten Person den Zugang zum Fahrzeug zu verwehren. Insbesondere kann durch die Kopplungseinheit im Entkopplungszustand eine physikalische Verbindung eines Betätigungselementes der Betätigungseinheit zum Öffnungsmechanismus unterbrochen sein. Im Kopplungszustand kann die Kopplungseinheit eine Kupplung für eine physikalische Verbindung des Betätigungselementes bilden. Dabei kann beispielsweise ein Notbetätigungselement und/oder ein Deckelelement der Betätigungseinheit bewegt werden und dadurch kann eine Betätigungskraft von der Betätigungseinheit über die Kopplungseinheit an den Öffnungsmechanismus übertragen werden.

Weiterhin ist es bei einer erfindungsgemäßen Betätigungsvorrichtung denkbar, dass die Kopplungseinheit ein erstes und ein zweites Verbindungselement zur Verbindung der Betätigungseinheit mit dem Öffnungsmechanismus aufweist, welche beim Überführen der Kopplungseinheit vom Entkopplungszustand in den Kopplungszustand mechanisch verbindbar sind. Vorzugsweise bilden die Verbindungselemente eine mechanische Wirkverbindung zwischen der Betätigungseinheit und der Kopplungseinheit. Insbesondere ist durch das erste und zweite Verbindungselement zum Übertragen der Aktivierungsbewegung eine mechanische Bewegung in Folge der ersten und/oder zweiten Betätigungshandlung, von der Betätigungseinheit an den Öffnungsmechanismus übertragbar. Unter der Kopplung des ersten und zweiten Verbindungselementes kann insbesondere eine mechanische Wirkverbindung des ersten und zweiten Verbindungselementes verstanden werden, durch welche eine Kraft und/oder Bewegung des ersten Verbindungselementes an das zweite Verbindungselement übertragbar ist. Dabei kann das erste Verbindungselement mit der Betätigungseinheit und das zweite Verbindungselement mit dem Öffnungsmechanismus verbindbar oder verbunden sein. Das erste und/oder zweite Verbindungselement kann vorzugsweise flexibel ausgestaltet sein. Beispielsweise können das erste und zweite Verbindungselement einen Seilzug bilden, durch den die Betätigungseinheit im Kopplungszustand mit dem Öffnungsmechanismus verbindbar ist. Weiterhin ist es denkbar, dass das erste und/oder zweite Verbindungselement einen Teil eines Seilzuges umfassen. Insbesondere kann es sich bei dem ersten Verbindungselement um ein erstes Ende eines ersten Seiles und bei dem zweiten Verbindungselement um ein zweites Ende eines zweiten Seiles eines Seilzuges, insbesondere eines Bowdenzuges, handeln. Alternativ ist es denkbar, dass die Verbindungselemente Adapterstücke bilden, die mit einem Seilzug oder mehreren Seilzügen verbindbar sind.

Im Rahmen der Erfindung ist es ferner denkbar, dass die Betätigungseinheit ein Notbetätigungselement, insbesondere zur Betätigung einer Außengriffschnittstelle des Öffnungsmechanismus, aufweist, das im Normalzustand von einer Außenseite der Betätigungseinheit unzugänglich ist und beim Überführen in den zweiten Notfallzustand von der Außenseite der Betätigungseinheit zugänglich ist, um die zweite Betätigungshandlung zu ermöglichen. Darunter, dass das Notbetätigungselement im Normalzustand der Betätigungseinheit von der Außenseite unzugänglich angeordnet ist, kann verstanden werden, dass das Notbetätigungselement im Normalzustand durch einen Benutzer nicht greifbar und/oder nicht zum Übertragen der Zugkraft bewegbar ist. Beispielsweise kann das Notbetätigungselement verdeckt sein. Dadurch kann das Notbetätigungselement im Normalzustand außerhalb eines Blickfeldes des Benutzers angeordnet sein, wodurch ein äußeres Erscheinungsbild des Verschlussteils nicht beeinträchtigt wird. Es ist denkbar, dass das Notbetätigungselement zur Übertragung der Zugbewegung an den Öffnungsmechanismus mit einem, insbesondere flexiblen, Notverbindungselement verbunden ist.

Es ist ferner bei einer erfindungsgemäßen Betätigungsvorrichtung denkbar, dass das Notbetätigungselement einen Griffbereich, insbesondere in Form einer Schlaufe, aufweist, der durch einen Benutzer greifbar ist, um das Notbetätigungselement zum Betätigen des Öffnungsmechanismus zu bewegen, insbesondere zu ziehen. Der Griffbereich kann insbesondere einen Freiraum umfassen, in welchen der Benutzer eingreifen kann, um das Notbetätigungselement zu bewegen. Die Schlaufe kann insbesondere flexibel ausgestaltet sein. Dadurch kann das Notbetätigungselement in der Ruheposition nur einen geringen Bauraum benötigen und dennoch für einen Benutzer komfortabel greifbar sein. Insbesondere kann der Griffbereich verstellbar, d. h. insbesondere flexibel vergrößerbar sein, beispielsweise indem ein Durchmesser der Schlaufe vergrößert wird. Dazu kann die Schlaufe einen verschiebbaren Knoten oder einen verschiebbaren Verschluss umfassen. Vorzugsweise umfasst die Schlaufe einen gewickelten Draht oder ein gewickeltes Seil. Dabei kann die Schlaufe eine elastische Verkleidung, beispielsweise in Form eines Elastomers, eines Schaumstoffs oder dergleichen, aufweisen. Dadurch kann eine Haptik des Notbetätigungselementes verbessert sein, um eine unangenehme Belastung einer Hand des Benutzers zu vermeiden. Durch den Griffbereich selbst ist ferner eine besonders einfache Bedienung ermöglicht, bei der der Benutzer eine hohe Zugkraft aufwenden kann. Vorzugsweise kann die Betätigungseinheit dazu ausgebildet sein, dass über das Notbetätigungselement eine Zugkraft von 300 N oder mehr an den Öffnungsmechanismus übertragbar ist.

Vorzugsweise kann bei einer erfindungsgemäßen Betätigungsvorrichtung vorgesehen sein, dass das Deckelement zur Betätigung einer Innengriffschnittstelle des Öffnungsmechanismus ausgebildet ist und beim Überführen in den zweiten Notfallzustand zumindest teilweise geöffnet wird, um die zweite Betätigungshandlung zu ermöglichen. Das Deckelelement kann vorteilhafterweise gelenkig, insbesondere klappbar, am Verschlussteil anordbar sein. Weiterhin kann das Deckelelement im Normalzustand der Betätigungseinheit beispielsweise mit einer Außenfläche des Verschlussteils bündig, insbesondere strakbündig, abschließen. Die Außenfläche kann z. B. durch ein Außenblech des Verschlussteils gebildet sein. Dadurch kann beispielsweise der Windwiderstand des Fahrzeuges reduziert werden. Ferner kann ein unbefugter Zugang dadurch verhindert werden, dass am Deckelelement zumindest im Normalzustand der Betätigungseinheit keine mechanische Betätigungshandlung durchführbar ist. Vorzugsweise kann die Betätigungseinheit einen Antrieb zum Öffnen des Deckelelementes aufweisen. Der Antrieb kann einen Elektromotor und/oder eine Feder umfassen.

Der Anschluss des Deckelelementes und/oder des Notbetätigungselementes an die Innengriffschnittstelle und/oder die Außengriffschnittstelle kann durch die Kopplungseinheit unterbrechbar sein, wenn sich die Kopplungseinheit im Entkopplungszustand befindet. Bei der Innengriffschnittstelle oder der Außengriffschnittstelle des Öffnungsmechanismus kann es sich um Betätigungsschnittstellen handeln, durch welche auch ein mechanischer Türgriff an den Öffnungsmechanismus anschließbar ist. Vorzugsweise kann die Außengriffschnittstelle eine Öffnungskraft von 300 N zum Ausführen der Betätigungshandlung und die Innengriffschnittstelle eine Öffnungskraft von 15 N zum Ausführen der Betätigungshandlung aufweisen. Soll beispielsweise im Notfallzustand eine Rettungsmöglichkeit bereitgestellt werden, durch welche ein Ersthelfer das Verschlussteil öffnen kann, kann eine hohe Öffnungskraft an der Außengriffschnittstelle zu einer erhöhten Sicherheit im Normalzustand beitragen. Anderseits bietet eine geringe Öffnungskraft an der Innengriffschnittstelle den Vorteil, dass ein Benutzer zum Beispiel beim Ausfall einer Fahrzeugstromversorgung noch immer eine komfortable Öffnungsmöglichkeit des Verschlussteils hat.

Weiterhin ist es bei einer erfindungsgemäßen Betätigungsvorrichtung denkbar, dass das Notbetätigungselement in einer Mulde der Betätigungseinheit angeordnet ist, insbesondere wobei die Mulde im Normalzustand durch das Deckelelement, insbesondere zur Außenseite, verschlossen ist. Die Mulde kann insbesondere durch einen Hohlraum gebildet sein, in welchem das Notbetätigungselement im Normalzustand der Betätigungseinheit angeordnet ist. Die Mulde kann durch ein Rückelement, insbesondere in Richtung einer Innenseite des Verschlussteils, begrenzt sein, durch welches ein Zugang zu einem Innenbereich des Verschlussteils verhindert ist. Dadurch kann die Mechanik der Betätigungsvorrichtung und/oder der Öffnungsmechanismus vor Umwelteinflüssen und/oder einer unbefugten Manipulation geschützt sein. Vorzugsweise kann das Deckelelement und/oder die Mulde eine Abdichtung aufweisen, durch welche ein Eindringen von Feuchtigkeit von der Außenseite der Betätigungseinheit und/oder des Verschlussteils in die Mulde und/oder zum Öffnungsmechanismus verhinderbar ist.

Vorzugsweise kann bei einer erfindungsgemäßen Betätigungsvorrichtung vorgesehen sein, dass das Deckelelement beim Überführen der Betätigungseinheit in den ersten Notfallzustand in eine Griffposition bewegbar ist, in welcher das Deckelelement zum Ausführen der ersten Betätigungshandlung greifbar ist, und/oder beim Überführen in den zweiten Notfallzustand in eine Freigabeposition bewegbar ist, in welcher das Notbetätigungselement zum Ausführen der zweiten Betätigungshandlung greifbar ist, insbesondere wobei das Deckelelement zur Betätigung des Öffnungsmechanismus mit der Kopplungseinheit in Wirkverbindung steht. Vorzugsweise kann die Betätigungseinheit einen Antrieb aufweisen, durch welchen das Deckelelement beim Überführen der Betätigungseinheit in die Griffposition und/oder die Freigabeposition automatisch bewegbar ist. Beispielsweise kann der Antrieb einen Motor, insbesondere einen Elektromotor und/oder eine Feder umfassen, um das Deckelelement zu bewegen. Somit kann sich das Deckelelement im ersten Notfallzustand in der Griffposition befinden und im zweiten Notfallzustand in der Freigabeposition. In der Griffposition bildet das Deckelelement insbesondere selbst einen Angriffspunkt für die Betätigungshandlung. Dadurch ist beispielsweise ein zusätzliches Bauteil für die mechanische Betätigung der Betätigungseinheit im ersten Notfallzustand nicht notwendig. Weiterhin kann dadurch eine intuitive Bedienung der Betätigungseinheit verbessert sein. Vorzugsweise kann die Bewegung in die Griffposition einen Winkel von 45 Grad oder weniger umfassen. Dies kann ausreichen, um einen Spalt zwischen einer äußeren Struktur des Verschlussteils und dem Deckelelement auszubilden, in welchen der Benutzer eingreifen kann, um die erste Betätigungshandlung auszuführen. Vorzugsweise umfasst die erste Betätigungshandlung ein Drehen und/oder Verschwenken des Deckelelementes. Durch die Wirkverbindung mit der Kopplungseinheit kann die Kopplungseinheit die Aktivierungsbewegung der Betätigungshandlung an den Öffnungsmechanismus übertragen, wenn sich die Kopplungseinheit im Kopplungszustand befindet. Vorteilhafterweise kann die Deckeleinheit dauerhaft mit der Kopplungseinheit in Wirkverbindung stehen und das Übertragen der Aktivierungsbewegung an den Öffnungsmechanismus nur im Kopplungszustand der Kopplungseinheit ermöglicht sein. Zur Wirkverbindung des Deckelelementes mit der Kopplungseinheit kann vorgesehen sein, dass das Deckelelement mit dem ersten oder zweiten Verbindungselement verbunden ist. Insbesondere kann das erste oder zweite Verbindungselement direkt am Deckelelement befestigt sein. Dadurch kann die erste Betätigungshandlung, insbesondere in Form eines Drehens und/oder Verschwenkens des Deckelelementes, als Zugbewegung an den Öffnungsmechanismus weitergeleitet werden.

Vorzugsweise kann bei einer erfindungsgemäßen Betätigungsvorrichtung vorgesehen sein, dass eine Steuereinheit zum Ansteuern der Betätigungseinheit, vorzugsweise in Abhängigkeit von der Zugangsanforderung, vorgesehen ist, insbesondere wobei die Steuereinheit ein Authentifizierungsmodul zum Ausführen eines Authentifizierungsvorgangs zur Benutzerauthentifizierung aufweist, um die Betätigungseinheit und/oder die Kopplungseinheit in Abhängigkeit von dem Authentifizierungsvorgang anzusteuern. Das Authentifizierungsmodul kann zur drahtlosen Kommunikation mit einem ID-Geber eines Benutzers über eine Funkverbindung, wie beispielsweise über NFC (Near Field Communication), Bluetooth, UWB (Ultra Wide Band) oder dergleichen, ausgebildet sein. Zu diesem Zweck kann das Authentifizierungsmodul zumindest eine NFC-Schnittstelle, Bluetooth-Schnittstelle und/oder UWB-Schnittstelle aufweisen. Gerade die NFC-Technik bietet den Vorteil, dass nur eine Datenübertragung auf kurzer Distanz, vorzugsweise unter 25 cm, bevorzugt unter 15 cm und besonders bevorzugt unter 10 cm (abhörsicher) erfolgt. Die Steuereinheit kann eine Elektronik, einen Prozessor und/oder einen Mikroprozessor zum Ansteuern der Betätigungseinheit umfassen. Insbesondere kann die Steuereinheit die Anforderungsschnittstelle bilden oder Teil der Anforderungsschnittstelle sein. Beispielsweise kann die Steuereinheit ein Empfangsmodul zum Empfang der Zugangsanforderung von einem Fahrzeugsteuergerät umfassen. Der Authentifizierungsvorgang kann vorteilhafterweise eine Überprüfung einer Zugangsberechtigung eines Benutzers umfassen. Die Ausführung des Authentifizierungsvorgangs kann vorzugsweise im ersten Notfallzustand der Betätigungseinheit vorgesehen sein. Insbesondere kann das Authentifizierungsmodul im zweiten Notfallzustand deaktiviert oder deaktivierbar sein. Beispielsweise kann das Authentifizierungsmodul beim Überführen der Betätigungseinheit vom Normalzustand in den ersten Notfallzustand aktiviert werden oder, wenn das Aktivierungsmodul im Normalzustand aktiviert ist, aktiviert bleiben. Ferner kann das Authentifizierungsmodul beim Überführen der Betätigungseinheit vom Normalzustand in den zweiten Notfallzustand deaktiviert werden. Durch das Authentifizierungsmodul kann daher eine Zugangsberechtigungsprüfung in einem Notfallszenario erfolgen, in welchem die elektrische Öffnungsfunktion des Öffnungsmechanismus fehlerhaft ist. In einem Notfallszenario, in welchem eine schnelle Rettung von Insassen des Fahrzeuges ermöglicht sein soll, kann der Authentifizierungsvorgang unterbleiben.

Vorzugsweise kann bei einer erfindungsgemäßen Betätigungsvorrichtung vorgesehen sein, dass die Betätigungsvorrichtung eine Bereitstellungseinheit aufweist, die zum Bereitstellen von elektrischer Energie für die Kopplungseinheit und/oder die Steuereinheit ausgebildet ist, insbesondere wobei die Bereitstellungseinheit ein Aufnahmeelement zur induktiven Aufnahme von elektrischer Energie aufweist, Insbesondere kann die Bereitstellungseinheit und/oder das Aufnahmeelement eine NFC-Schnittstelle umfassen. Zum Speichern der Energie kann die Bereitstellungseinheit einen Energiespeicher, beispielsweise in Form eines aufladbaren Akkus oder eines Kondensators, insbesondere in Form eines Gold-Caps, aufweisen. Das Aufnahmeelement kann eine elektrische Spule umfassen, die mit dem Energiespeicher verbunden ist, um die elektrische Energie aufzunehmen. Die elektrische Energie kann an die Bereitstellungseinheit durch ein elektrisches Gerät (vorzugsweise mit NFC-Schnittstelle), insbesondere ein mobiles Endgerät, zum Beispiel ein Mobiltelefon, übermittelbar sein. Dadurch kann sichergestellt sein, dass sich das elektrische Gerät in der Nähe der Kopplungseinheit befindet, wenn die elektrische Energie bereitgestellt wird. Dadurch kann eine zusätzliche Sicherheit geschaffen werden, dass die Kopplungseinheit nur durch einen expliziten Wunsch eines Benutzers, insbesondere nach einem Authentifizierungsvorgang, vom Entkopplungszustand in den Kopplungszustand überführt werden kann. Alternativ ist es denkbar, dass die Bereitstellungseinheit eine Batterie oder dergleichen aufweist, durch welche die elektrische Energie für die Aktuatoreinheit bereitstellbar ist.

Es ist ferner bei einer erfindungsgemäßen Betätigungsvorrichtung denkbar, dass die Steuereinheit das Authentifizierungsmodul zur Bereitstellung der elektrischen Energie durch die Bereitstellungseinheit in Abhängigkeit von dem Authentifizierungsvorgang mit der Bereitstellungseinheit verbunden ist. Somit kann die Kopplungseinheit unabhängig von einer Fahrzeugstromversorgung ausgebildet sein. Insbesondere kann das Authentifizierungsmodul und/oder die Bereitstellungseinheit dabei zur Freigabe des Bereitstellens der Energie für den Betrieb der Kopplungseinheit und/oder zur Freigabe der induktiven Aufnahme der Energie durch die Bereitstellungseinheit in Abhängigkeit von dem Authentifizierungsvorgang ausgebildet sein. Fällt die Fahrzeugstromversorgung aus, kann dadurch, insbesondere im ersten Notfallzustand, eine Notbetätigung des Öffnungsmechanismus durch die Betätigungseinheit durchführbar sein, während gleichzeitig eine Authentifizierung geprüft werden kann. Dadurch kann eine zusätzliche elektronische Sperre vorgesehen sein, durch welche ein unbefugter Zugang verhindert wird.

Vorzugsweise kann bei einer erfindungsgemäßen Betätigungsvorrichtung vorgesehen sein, dass die Steuereinheit ein Erkennungsmodul zum Erkennen eines Notfalls, insbesondere in Form eines Strommangelereignisses, bei welchem eine Stromversorgung des Öffnungsmechanismus zum elektrischen Öffnen des Verschlussteils unzureichend ist, und/oder in Form eines Unfallereignisses, bei welchem das Fahrzeug verunfallt ist, aufweist. Vorzugsweise ist das Strommangelereignis von dem Unfallereignis durch das Erkennungsmodul unterscheidbar. Das Erkennungsmodul kann Teil der Anforderungsschnittstelle sein. Ferner ist es denkbar, dass das Erkennungsmodul dazu ausgebildet ist, den Notfall anhand der Zugangsanforderung zu erkennen. Weiterhin kann vorgesehen sein, dass ist die Steuereinheit dazu ausgebildet ist, die Betätigungseinheit beim Erkennen des Strommangelereignisses zum Überführen in den ersten Notfallzustand und/oder beim Erkennen des Unfallereignisses zum Überführen in den zweiten Notfallzustand anzusteuern. Somit kann die Betätigungsvorrichtung selbst zum Erkennen des Notfalls ausgebildet sein. Beispielsweise kann es dadurch nicht notwendig sein, dass die Steuereinheit mit einem Fahrzeugsteuergerät verbunden ist. Beispielsweise kann das Erkennungsmodul einen Stromsensor zum Erkennen des Strommangelereignisses, insbesondere in Form eines Ausfalls einer Fahrzeugstromversorgung, und/oder einen Beschleunigungssensor zum Erkennen des Unfallereignisses umfassen. Somit kann dadurch durch die Steuereinheit eine Entscheidung treffbar sein, in welchen der Notfallzustände die Betätigungseinheit überführt werden soll. Dadurch kann beispielswiese unterschieden werden, ob eine Öffnung des Verschlussteils mit oder ohne Authentifizierung durch den Benutzer erfolgen soll.

Gemäß einem weiteren Aspekt der Erfindung ist ein Verschlussteil, insbesondere in Form einer Tür oder einer Klappe, zum Verschließen einer Öffnung eines Fahrzeuges vorgesehen. Das Verschlussteil weist einen elektrischen Öffnungsmechanismus zum Öffnen des Verschlussteils und eine erfindungsgemäße Betätigungsvorrichtung, zum Auslösen einer Notöffnung des Verschlussteils mit zumindest einer Anforderungsschnittstelle für eine Zugangsanforderung, und einer Betätigungseinheit zum mechanischen Betätigen eines elektrischen Öffnungsmechanismus zur Notöffnung des Verschlussteils, die von einem Normalzustand, in welchem die Notöffnung des Verschlussteils verhindert ist, in zumindest zwei Notfallzustände überführbar ist. In einem ersten Notfallzustand der Notfallzustände ist eine erste Betätigungshandlung zur Notöffnung des Verschlussteils ermöglicht. In einem zweiten Notfallzustand der Notfallzustände ist eine zweite Betätigungshandlung zur Notöffnung des Verschlussteils ermöglicht ist.

Somit bringt ein erfindungsgemäßes Verschlussteil die gleichen Vorteile mit sich, wie sie bereits ausführlich mit Bezug auf eine erfindungsgemäße Betätigungsvorrichtung beschrieben worden sind. Bei dem Öffnungsmechanismus kann es sich vorzugsweise um einen elektrischen Öffnungsmechanismus handeln. Somit können der Öffnungsmechanismus und die Betätigungsvorrichtung beispielsweise eine Funktionseinheit bilden, durch welche das Verschlussteil geöffnet werden kann. Unter dem Öffnen des Verschlussteils kann ein Entriegeln, ein Bewegen des Verschlussteils oder dergleichen verstanden werden. Durch die Betätigungsvorrichtung kann das Verschlussteil insbesondere unabhängig von einer elektrischen Funktion des Öffnungsmechanismus geöffnet werden. Somit kann durch die Betätigungsvorrichtung insbesondere eine situationsabhängige Notöffnung des Verschlussteils ermöglicht sein.

Gemäß einem weiteren Aspekt der Erfindung ist ein Verfahren zum mechanischen Auslösen eines elektrischen Öffnungsmechanismus zur Notöffnung eines Verschlussteils eines Fahrzeuges durch eine Betätigungsvorrichtung, insbesondere eine erfindungsgemäße Betätigungsvorrichtung, vorgesehen. Eine Betätigungseinheit der Betätigungsvorrichtung befindet sich dabei zuerst in einem Normalzustand, in welchem die Betätigungshandlung verhindert ist. Das Verfahren umfasst die folgenden Schritte:
- Erhalt einer Zugangsanforderung, insbesondere durch zumindest eine Anforderungsschnittstelle der Betätigungsvorrichtung,
- Überführen der Betätigungseinheit vom Normalzustand in Abhängigkeit von der Zugangsanforderung in einen von zumindest zwei Notfallzuständen, in welche die Betätigungseinheit überführbar ist, wobei in einem ersten Notfallzustand der Notfallzustände eine erste Betätigungshandlung zur Notöffnung des Verschlussteils ermöglicht ist, und in einen zweiten Notfallzustand der Notfallzustände eine zweite Betätigungshandlung zur Notöffnung des Verschlussteils ermöglicht ist,
- Übertragen einer Aktivierungsbewegung an den Öffnungsmechanismus in Abhängigkeit von der ersten und/oder zweiten Betätigungshandlung.

Erfindungsgemäß wird das Deckelelement der Betätigungseinheit beim Überführen der Betätigungseinheit vom Normalzustand in den ersten Notfallzustand in eine Griffposition bewegt, in welcher das Deckelelement zum Ausführen der ersten Betätigungshandlung greifbar ist.

Somit bringt ein erfindungsgemäßes Verfahren die gleichen Vorteile mit sich, wie sie bereits ausführlich mit Bezug auf eine erfindungsgemäße Betätigungsvorrichtung und/oder ein erfindungsgemäßes Verschlussteil beschrieben worden sind. Der Erhalt der Zugangsanforderung kann insbesondere einen Empfang eines elektrischen Signals umfassen. Es ist jedoch ebenso denkbar, dass der Erhalt der Zugangsanforderung mechanisch, beispielsweise über ein Getriebe, erfolgt. Das Überführen der Betätigungseinheit vom Normalzustand in einen der Notfallzustände kann vorteilhafterweise elektrisch erfolgen. Beispielsweise kann die Betätigungseinheit einen Antrieb umfassen, der den Zustandswechsel durchführt. Es ist jedoch ebenso denkbar, dass der Zustandswechsel mechanisch initiiert wird. Beispielsweise kann die Anforderungsschnittstelle eine Benutzerschnittstelle umfassen, die der Benutzer mechanisch bedienen kann, um den Zustandswechsel durchzuführen. Vorteilhafterweise kann das Überführen der Betätigungseinheit in den ersten Notfallzustand aufgrund einer manuellen Zugangsanforderung eines Benutzers mechanisch erfolgen und das Überführen der Betätigungseinheit in den zweiten Notfallzustand kann aufgrund einer elektrischen Zugangsanforderung, insbesondere eines Fahrzeugsteuergerätes des Fahrzeugs oder einer Steuereinheit, elektrisch und/oder automatisch erfolgen. In Abhängigkeit von einem vorliegenden Notfallszenario kann daher die Betätigungseinheit in unterschiedliche Notfallzustände überführt werden, um die Möglichkeit der Notöffnung situationsadäquat bereitstellen zu können.

Vorzugsweise kann bei einem erfindungsgemäßen Verfahren vorgesehen sein, dass zum Übertragen der Aktivierungsbewegung ein Zustandswechsel einer Kopplungseinheit der Betätigungsvorrichtung von einem Entkopplungszustand, in welchem eine Wirkverbindung zwischen der Betätigungseinheit und dem Öffnungsmechanismus gelöst ist, in einen Kopplungszustand, in welchem die Wirkverbindung zwischen der Betätigungseinheit und dem Öffnungsmechanismus hergestellt ist, erfolgt. Das Übertragen der Aktivierungsbewegung an den Öffnungsmechanismus kann z. B. zumindest ein erstes und/oder zweites Verbindungsmittel erfolgen. Dabei kann beispielsweise die Kopplungseinheit das erste und zweite Verbindungsmittel beim Überführen der Kopplungseinheit in den Kopplungszustand miteinander mechanisch koppeln. Vorzugsweise kann die Aktivierungsbewegung eine Zugbewegung umfassen und durch einen Seilzug von der Betätigungsvorrichtung an den Öffnungsmechanismus weitergeleitet werden. Dadurch kann in einfacher Art und Weise eine geometrieunabhängige Weiterleitung ermöglicht sein. Beispielsweise ist durch einen Seilzug die Weiterleitung entlang gekrümmter Führungen am Verschlussteil möglich.

Im Rahmen der Erfindung ist es ferner denkbar, dass, insbesondere vor dem Erhalt der Zugangsanforderung oder beim Erhalt der Zugangsanforderung, ein Erkennen eines Notfalls erfolgt, insbesondere wobei beim Erkennen des Notfalls ein Strommangelereignis, bei welchem eine Stromversorgung des Öffnungsmechanismus zum elektrischen Öffnen des Verschlussteils unzureichend ist, und/oder ein Unfallereignis, bei welchem das Fahrzeug verunfallt ist, erkannt wird. Das Erkennen des Notfalls kann vorteilhafterweise durch ein Erkennungsmodul einer Steuereinheit der Betätigungsvorrichtung erfolgen. Vorzugsweise kann eine Unterscheidung zwischen dem Unfallereignis und dem Strommangelereignis erfolgen. Das Strommangelereignis kann z. B. anhand einer ausbleibenden oder unzureichenden Stromversorgung des elektrischen Öffnungsmechanismus durch eine Fahrzeugstromversorgung erkannt werden. Das Unfallereignis kann z. B. durch ein Überschreiten eines vorbestimmten Beschleunigungswertes des Verschlussteils erfolgen.

Insbesondere kann eine hohe Bremsbeschleunigung auf einen Unfall des Fahrzeuges hindeuten. Bei Erkennen des Strommangelereignisses kann die Betätigungseinheit in den ersten Notfallzustand überführt werden. Bei Erkennen des Unfallereignisses kann die Betätigungseinheit in den zweiten Notfallzustand überführt werden.

Im Rahmen der Erfindung ist es ferner denkbar, dass das Deckelelement beim Überführen in den zweiten Notfallzustand in eine Freigabeposition bewegt wird, in welcher das Notbetätigungselement zum Ausführen der zweiten Betätigungshandlung greifbar ist. Das Notbetätigungselement kann von einer Außenseite des Verschlussteils und/oder der Betätigungsvorrichtung hinter dem Deckelelement angeordnet sein. Vorzugsweise ist das Notbetätigungselement in der Griffposition des Deckelelementes unzugänglich, d. h. nicht durch einen Benutzer greifbar. Die Bewegung des Deckelelementes kann ein Drehen und/oder Verschwenken des Deckelelementes, insbesondere um eine Drehachse an einem Strukturelement des Verschlussteils, umfassen. Dadurch kann in einfacher Art und Weise ein Spalt in der Griffposition erzeugt werden, in welchen ein Benutzer eingreifen kann, um die erste Betätigungshandlung durchzuführen. Die erste Betätigungshandlung kann insbesondere ein Weiterdrehen des Deckelelementes um die Drehachse umfassen. Dadurch kann eine intuitive Bedienung ermöglicht sein. Das Notbetätigungselement kann insbesondere zur Außenseite des Verschlussteils ziehbar sein. Dadurch kann z. B. im Fall eines Unfalls eine schnelle und/oder kräftige Bewegung des Notbetätigungselementes zur Notöffnung des Verschlussteils ermöglicht sein.

Vorzugsweise kann bei einem erfindungsgemäßen Verfahren vorgesehen sein, dass, insbesondere in Abhängigkeit von dem Notfall, eine Energieaufnahme von elektrischer Energie, insbesondere durch eine Bereitstellungseinheit zur Bereitstellung der elektrischen Energie, für die Betätigungseinheit und/oder die Kopplungseinheit erfolgt. Die Energieaufnahme kann vorteilhafterweise induktiv und/oder über die NFC-Schnittstelle erfolgen. Die Energie kann somit insbesondere für einen Zustandswechsel der Betätigungseinheit und/oder der Kopplungseinheit bereitgestellt werden. Insbesondere kann einem Aktuator der Kopplungseinheit die elektrische Energie zur Verfügung gestellt werden, um vom Entkopplungszustand in den Kopplungszustand und/oder umgekehrt überführt zu werden. Weiterhin ist es denkbar, dass die Energie einem Antrieb für das Deckelelement zur Verfügung gestellt wird.

Weiterhin ist es bei einem erfindungsgemäßen Verfahren denkbar, dass, insbesondere in Abhängigkeit von dem Notfall, ein Authentifizierungsvorgang zur Benutzerauthentifizierung durchgeführt wird, wobei die Energieaufnahme durch den Energiespeicher, der Zustandswechsel der Kopplungseinheit und/oder die Bewegung des Deckelementes in die Griffposition und/oder in die Freigabeposition in Abhängigkeit von dem Authentifizierungsvorgang erfolgt. Durch den Authentifizierungsvorgang kann ein unbefugter Zugang zum Fahrzeug verhindert werden. Insbesondere wenn der erste Notfallzustand manuell herstellbar ist, kann der Authentifizierungsvorgang nach dem Erreichen des ersten Notfallzustands durchgeführt werden. Ist der Authentifizierungsvorgang nicht erfolgreich, kann durch die Kopplungseinheit verhindert werden, dass die erste Betätigungshandlung zur Öffnung des Verschlussteils führt.

Im Rahmen der Erfindung ist es ferner denkbar, dass, insbesondere in Abhängigkeit von dem Notfall, eine anzusteuernde Schnittstelle des Öffnungsmechanismus bestimmt wird, insbesondere indem der Zustandswechsel der Kopplungseinheit und/oder die Bewegung des Deckelementes in die Griffposition und/oder in die Freigabeposition erfolgt. Beispielsweise kann der Öffnungsmechanismus zumindest zwei Schnittstellen aufweisen, wobei die Schnittstellen eine Innengriffschnittstelle und eine Außengriffschnittstelle umfassen. Die Innengriffschnittstelle kann zur Betätigung des Öffnungsmechanismus mit einer geringeren Betätigungskraft ausgebildet sein, als die Außengriffschnittstelle. Insbesondere kann das Deckelelement mit der Innengriffschnittstelle verbunden oder verbindbar sein und das Notbetätigungselement mit der Außengriffschnittstelle. Somit kann dem ersten und/oder zweiten Notfallzustand durch die Bestimmung der anzusteuernden Schnittstelle eine individuelle Betätigungskraft zugewiesen werden. Vorteilhafterweise kann die Innengriffschnittstelle zur Betätigung durch eine Betätigungskraft von 15 N oder weniger und die Außengriffschnittstelle zur Betätigung durch eine Betätigungskraft von 300 N oder weniger ausgebildet sein.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein. Es zeigen schematisch:
- Figuren 1 bis 4: ein erfindungsgemäßes Verschlussteil, bei dem eine Betätigungseinheit einer erfindungsgemäßen Betätigungsvorrichtung in einen ersten Notfallzustand überführt wird,
- Figuren 5 bis 8: das Verschlussteil, bei dem eine Betätigungseinheit der Betätigungsvorrichtung in einen zweiten Notfallzustand überführt wird,
- Figur 9: ein erfindungsgemäßes Verfahren zum mechanischen Auslösen eines elektrischen Öffnungsmechanismus des Verschlussteils.

In der nachfolgenden Beschreibung zu einigen Ausführungsbeispielen der Erfindung werden für die gleichen technischen Merkmale auch in unterschiedlichen Ausführungsbeispielen die identischen Bezugszeichen verwendet.

Die Figuren 1 bis 4 zeigen ein erfindungsgemäßes Verschlussteil 3 eines Fahrzeuges 1 mit einer erfindungsgemäßen Betätigungsvorrichtung 2 und einem Öffnungsmechanismus 200 in einem ersten Notfallszenario, in welchem eine Stromversorgung des Öffnungsmechanismus 200 zum Öffnen des Verschlussteils 3 unzureichend ist. Die Betätigungsvorrichtung 2 ist zum mechanischen Auslösen des elektrischen Öffnungsmechanismus 200 zur Notöffnung des Verschlussteils 3 des Fahrzeuges 1 von einer Außenseite 3.1 des Verschlussteils 3 ausgebildet. Dazu weist die Betätigungsvorrichtung 2 zumindest eine Anforderungsschnittstelle 101 zum Erhalt einer Zugangsanforderung 310 auf. In Abhängigkeit von der Zugangsanforderung 310 ist eine Betätigungseinheit 100 der Betätigungsvorrichtung 2 von einem Normalzustand N in einen ersten Notfallzustand E1 überführbar. Im Normalzustand N ist ein Deckelelement 110 der Betätigungseinheit 100 geschlossen, so dass die Notöffnung des Verschlussteils 3 verhindert ist. Dazu ist das Deckelelement 110 im Normalzustand N bündig mit einer Außenfläche 3.2 des Verschlussteils 3 ausgerichtet. Insbesondere handelt es sich bei dem Verschlussteil 3 um eine grifflose Fahrzeugtür, die im Normalzustand lediglich durch eine elektrische Funktion des Öffnungsmechanismus 200, z. B. bei einer Erkennung eines ID-Gebers des Benutzers, geöffnet werden kann. Ein erfindungsgemäßes Verfahren 300 zum mechanischen Auslösen des elektrischen Öffnungsmechanismus 200 zur Notöffnung des Verschlussteils 3 ist in Figur 9 in schematischer Darstellung von Verfahrensschritten dargestellt. Auf das Verfahren 300 wird nachfolgend ebenfalls Bezug genommen.

Die Betätigungsvorrichtung 2 umfasst eine Anforderungsschnittstelle 101 in Form einer Benutzerschnittstelle 101.1, die einen Push-Push-Mechanismus für einen Erhalt 302 einer manuellen Zugangsanforderung 310 aufweist. Wie in Figur 2 gezeigt, erfolgt in Abhängigkeit der manuellen Zugangsanforderung 310, bei welcher ein Benutzer beispielsweise auf das Deckelelement 110 drückt, ein Überführen 303 der Betätigungseinheit 100 vom Normalzustand N in den ersten Notfallzustand E1. Dabei wird das Deckelelement 110 um eine Drehachse in eine Griffposition 110.1 verschwenkt, so dass ein Spalt zwischen einem Strukturelement 3.3 des Verschlussteils 3 und dem Deckelelement 110 entsteht, in welchen der Benutzer eingreifen kann. Dadurch kann der Benutzer in der Griffposition 110.1 des Deckelelementes 110 eine erste Betätigungshandlung 311 ausführen, wie in Figur 4 gezeigt. Vorzugsweise umfasst die erste Betätigungshandlung 311 ein Weiterdrehen des Deckelelementes 110 um die Drehachse.

Zum Übertragen 304 einer Aktivierungsbewegung 313 in Form einer Zugbewegung in Abhängigkeit von der ersten Betätigungshandlung 311, weist die Betätigungsvorrichtung 2 eine Kopplungseinheit 10 auf. Die Kopplungseinheit 10 umfasst einen Seilzug mit einem ersten und zweiten Verbindungselement 31, 32. Das erste und zweite Verbindungselement 31, 32 können vorteilhafterweise einen Bowdenzug umfassen. Um einen unbefugten Zugang im ersten Notfallzustand E1 zu verhindern, ist die Kopplungseinheit 10 in einen Entkopplungszustand II und in einen Kopplungszustand I bringbar. Im Entkopplungszustand II, der vor oder unmittelbar nach dem Überführen 303 der Betätigungseinheit 100 vom Normalzustand N in den ersten Notfallzustand E1 vorliegt, ist eine Wirkverbindung zwischen der Betätigungseinheit 100 und dem Öffnungsmechanismus 200 gelöst. Dazu können die Verbindungselemente 31, 32 mechanisch voneinander getrennt, d. h. der Seilzug unterbrochen, sein.

Zur Überprüfung einer Zugangsberechtigung des Benutzers weist die Betätigungsvorrichtung 2 eine Steuereinheit 20 zum Ansteuern der Betätigungseinheit 100 auf. Die Steuereinheit 20 umfasst ein Authentifizierungsmodul 21 zum Ausführen eines Authentifizierungsvorgangs zur Benutzerauthentifizierung. Der Authentifizierungsvorgang kann einen Empfang eines Authentifizierungssignals von einem ID-Geber des Benutzers umfassen, wie in Figur 3 dargestellt. In Abhängigkeit von dem Authentifizierungsvorgang kann die Betätigungseinheit 100 und/oder die Kopplungseinheit 10 angesteuert werden, um die Kopplungseinheit 10 in den Kopplungszustand I, in welchem die Wirkverbindung zwischen der Betätigungseinheit 100 und dem Öffnungsmechanismus 200 hergestellt ist, zu überführen. Dabei kann beispielsweise ein Aktuator der Kopplungseinheit 10 angesteuert werden, um die Verbindungselemente 31, 32 miteinander zu verbinden. Insbesondere bildet die Kopplungseinheit 10 daher eine Kupplung für die Verbindungselemente 31, 32. Für eine elektrische Energieversorgung der Kopplungseinheit 10, insbesondere des Aktuators, ist ferner eine Bereitstellungseinheit 23 vorgesehen, die zum Bereitstellen von elektrischer Energie für die Kopplungseinheit 10 ausgebildet ist. Die Bereitstellungseinheit 23 weist ferner ein Aufnahmeelement 23.1 zur induktiven Aufnahme 303.1 von elektrischer Energie auf. Das Aufnahmeelement 23.1 kann eine Spule und einen aufladbaren Energiespeicher umfassen. Insbesondere umfasst die Bereitstellungseinheit 23 eine NFC-Schnittstelle. Es ist denkbar, dass das Authentifizierungsmodul 21 in die Bereitstellungseinheit 23 oder die Bereitstellungseinheit 23 in das Authentifizierungsmodul 21 integriert ist. Beispielsweise kann die Aufnahme 303.1 der Energie kann in Abhängigkeit von dem Authentifizierungsvorgang ermöglicht sein. Weiterhin ist es denkbar, dass die Bereitstellungseinheit 23 unabhängig von dem Authentifizierungsvorgang aufladbar ist. Das Authentifizierungsmodul 21 kann zur Freigabe des Bereitstellens der Energie, insbesondere in Abhängigkeit von dem Authentifizierungsvorgang, mit der Bereitstellungseinheit 23 verbunden sein.

Somit führt die erste Betätigungshandlung 311 im Kopplungszustand I zu einer Notbetätigung des Öffnungsmechanismus 200 zur Notöffnung des Verschlussteils 3. Vorzugsweise ist das Deckelelement 110 im Kopplungszustand I der Kopplungseinheit 10, insbesondere über das erste und zweite Verbindungselement 32, mit einer Innengriffschnittstelle 201 des Öffnungsmechanismus 200 verbunden, die eine komfortable Öffnung des Verschlussteils 3 mit einer geringen Betätigungskraft, insbesondere von etwa 15 N, erlaubt.

Die Figuren 5 bis 8 zeigen das Verschlussteil 3 mit der Betätigungsvorrichtung 2 in einem zweiten Notfallszenario, in welchem das Fahrzeug 1 verunfallt ist. In Abhängigkeit von der Zugangsanforderung 310 ist die Betätigungseinheit 100 der Betätigungsvorrichtung 2 dazu von dem Normalzustand N in einen zweiten Notfallzustand E2 überführbar.

Weiterhin ist eine Anforderungsschnittstelle 101 in Form einer Elektronikschnittstelle 101.2 vorgesehen, die in die Steuereinheit 20 integriert ist oder durch die Steuereinheit 20 gebildet ist. Beispielsweise kann durch die Elektronikschnittstelle 101.2 ein Erhalt 302 einer elektrischen Zugangsanforderung 310, insbesondere in Form eines Unfallsignals des Fahrzeuges 1 und/oder eines Sensors, vorgesehen sein. Wie in Figur 7 gezeigt, erfolgt in Abhängigkeit der elektrischen Zugangsanforderung 310, ein Überführen 303 der Betätigungseinheit 100 vom Normalzustand N in den zweiten Notfallzustand E2. Dabei wird das Deckelelement 110 um eine Drehachse in eine Freigabeposition 110.2 bewegt, in welcher ein Notbetätigungselement 40 mit einem Griffbereich 41 zum Ausführen einer zweiten Betätigungshandlung 312 greifbar ist. Im Normalzustand N ist das Notbetätigungselement 40 vorzugsweise in einer Mulde 111 der Betätigungseinheit 100, insbesondere hinter dem Deckelelement 110, angeordnet. Vorteilhafterweise kann das Notbetätigungselement 40 am Deckelelement 110, insbesondere lösbar, befestigt sein, so dass das Notbetätigungselement 40 beim Bewegen des Deckelelementes 110 in die Freigabeposition 110.2 in Richtung der Außenseite 3.1 des Verschlussteils 3 bewegt wird. Vorzugsweise weist die Betätigungseinheit 100 einen Antrieb 42 für das Deckelelement 110 auf, um das Deckelelement 110 insbesondere beim Überführen der Betätigungseinheit 100 in den zweiten Notfallzustand E2 automatisch in die Freigabeposition 110.2 zu bewegen. Dadurch kann das Notbetätigungselement 40 für einen Ersthelfer am Unfallort des Fahrzeuges 1 deutlich sichtbar sein. Am Notbetätigungselement 40 kann der Ersthelfer die zweite Betätigungshandlung 312 in Form einer Zugbewegung durchführen.

Insbesondere ist das Notbetätigungselement 40 mit einem Notverbindungselement 33, vorzugsweise in Form eines Seilzuges, besonders bevorzugt in Form eines Bowdenzuges, zur Verbindung des Notbetätigungselementes 40 mit dem Öffnungsmechanismus 200 verbunden. Dadurch kann in einfacher Art und Weise eine robuste zweite Betätigungshandlung 312 ermöglicht sein. Vorzugsweise ist das Deckelelement 110 über das Notverbindungselement 33, mit einer Außengriffschnittstelle 202 des Öffnungsmechanismus 200 verbunden, die eine Öffnung des Verschlussteils 3 nur bei einer hohen Betätigungskraft, insbesondere von etwa 300 N, erlaubt. Dadurch kann ein unbeabsichtigtes Öffnen des Verschlussteils 3, insbesondere im Normalzustand N der Betätigungseinheit 100, verhindert sein. Es ist denkbar, dass eine weitere Kopplungseinheit 10 zwischen das Notbetätigungselement 40 und die Außengriffschnittstelle 202 schaltbar ist oder in die Außengriffschnittstelle 202 integriert ist.

Vorzugsweise weist die Steuereinheit 20 ein Erkennungsmodul 24 zum Erkennen 301 eines Notfalls, insbesondere in Form des Strommangelereignisses 301.1 gemäß der Figuren 1 bis 4, und/oder des Unfallereignisses 301.2 gemäß der Figuren 5 bis 8 auf. Dadurch kann die Betätigungseinheit 100 und/oder die Kopplungseinheit 10 in Abhängigkeit von dem Notfall angesteuert werden. Zusätzlich oder alternativ ist es denkbar, dass der erste und/oder zweite Notfallzustand E1, E2 in Abhängigkeit von dem Erkennen 301 des Notfalls, insbesondere automatisch, herbeigeführt wird.

Die voranstehende Erläuterung der Ausführungsformen beschreibt die vorliegende Erfindung ausschließlich im Rahmen von Beispielen. Selbstverständlich können einzelne Merkmale der Ausführungsformen, sofern technisch sinnvoll, frei miteinander kombiniert werden, ohne den Rahmen der vorliegenden Erfindung zu verlassen, wie er in den beigefügten Ansprüchen definiert ist.

### Bezugszeichenliste

- 1: Fahrzeug
- 2: Betätigungsvorrichtung
- 3: Verschlussteil
- 3.1: Außenseite
- 3.2: Außenfläche
- 3.3: Strukturelement

- 10: Kopplungseinheit

- 20: Steuereinheit
- 21: Authentifizierungsmodul
- 23: Energiespeicher

- 31: erstes Verbindungselement
- 32: zweites Verbindungselement
- 33: Notverbindungselement

- 40: Notbetätigungselement
- 42: Antrieb

- 100: Betätigungseinheit
- 101: Benutzerschnittstelle
- 110: Deckelelement
- 110.1: Griffposition
- 110.2: Freigabeposition
- 111: Mulde

- 200: Öffnungsmechanismus
- 201: Innengriffschnittstelle
- 202: Außengriffschnittstelle
- 300: Verfahren
- 301: Erkennen
- 301.1: Strommangelereignis
- 301.2: Unfallereignis
- 302: Erhalt von 310
- 303: Überführen von N in E1 oder E2
- 303.1: Energieaufnahme
- 304: Übertragen

- 310: Zugangsanforderung
- 311: erste Betätigungshandlung
- 312: zweite Betätigungshandlung
- 313: Aktivierungsbewegung

- N: Normalzustand
- E: Notfallzustand

- I: Kopplungszustand
- II: Entkopplungszustand

## Patentansprüche

1. Betätigungsvorrichtung (2) zum mechanischen Auslösen eines elektrischen Öffnungsmechanismus (200) zur Notöffnung eines Verschlussteils (3) eines Fahrzeuges (1) aufweisend zumindest eine Anforderungsschnittstelle (101) zum Erhalt einer Zugangsanforderung (310), und
eine Betätigungseinheit (100) zum mechanischen Betätigen des Öffnungsmechanismus (200), die von einem Normalzustand (N), in welchem die Notöffnung des Verschlussteils (3) verhindert ist, in zumindest zwei Notfallzustände (E1, E2) überführbar ist, wobei in einem ersten Notfallzustand (E1) der Notfallzustände (E1, E2) eine erste Betätigungshandlung (311) zur Notöffnung des Verschlussteils (3) ermöglicht ist, und in einem zweiten Notfallzustand (E2) der Notfallzustände (E1, E2) eine zweite Betätigungshandlung (312) zur Notöffnung des Verschlussteils (3) ermöglicht ist,
**dadurch gekennzeichnet,**
**dass** die Betätigungseinheit (100) ein Deckelelement (110) aufweist, das im Normalzustand (N) verschlossen ist und beim Überführen (303) in den ersten Notfallzustand (E1) zumindest teilweise geöffnet wird, um die erste Betätigungshandlung (311, 312) zu ermöglichen.

2. Betätigungsvorrichtung (2) nach Anspruch 1,
**dadurch gekennzeichnet,**
**dass** die Anforderungsschnittstelle (101) als Benutzerschnittstelle (101.1) für eine manuelle Zugangsanforderung (310) und/oder als Elektronikschnittstelle (101.2) für eine elektrische Zugangsanforderung (310) ausgebildet ist.

3. Betätigungsvorrichtung (2) nach einem der vorhergehenden Ansprüche,
**dadurch gekennzeichnet,**
**dass** eine Kopplungseinheit (10) zum Übertragen (304) einer Aktivierungsbewegung (313) an den Öffnungsmechanismus (200) in Abhängigkeit von der ersten und/oder zweiten Betätigungshandlung (311, 312) vorgesehen ist, wobei die Kopplungseinheit (10) von einem Entkopplungszustand (II), in welchem eine Wirkverbindung zwischen der Betätigungseinheit (100) und dem Öffnungsmechanismus (200) gelöst ist, in einen Kopplungszustand (I), in welchem die Wirkverbindung zwischen der Betätigungseinheit (100) und dem Öffnungsmechanismus (200) hergestellt ist, überführbar ist, und/oder dass die Kopplungseinheit (10) ein erstes und ein zweites Verbindungselement (31, 32) zur Verbindung der Betätigungseinheit (100) mit dem Öffnungsmechanismus (200) aufweist, welche beim Überführen der Kopplungseinheit (10) vom Entkopplungszustand (II) in den Kopplungszustand (I) mechanisch verbindbar sind.

4. Betätigungsvorrichtung (2) nach einem der vorhergehenden Ansprüche,
**dadurch gekennzeichnet,**
**dass** die Betätigungseinheit (100) ein Notbetätigungselement (40), insbesondere zur Betätigung einer Außengriffschnittstelle (202) des Öffnungsmechanismus (200), aufweist, das vorzugsweise im Normalzustand (N) von einer Außenseite der Betätigungseinheit (100) unzugänglich ist und beim Überführen (303) in den zweiten Notfallzustand (E2) von der Außenseite der Betätigungseinheit (100) zugänglich ist, um die zweite Betätigungshandlung (312) zu ermöglichen,
und/oder dass das Notbetätigungselement (40) einen Griffbereich (41), insbesondere in Form einer Schlaufe, aufweist, der durch einen Benutzer greifbar ist, um das Notbetätigungselement (40) zum Betätigen des Öffnungsmechanismus (200) zu bewegen, insbesondere zu ziehen.

5. Betätigungsvorrichtung (2) nach einem der vorhergehenden Ansprüche,
**dadurch gekennzeichnet,**
**dass** das Deckelelement (110) zur Betätigung einer Innengriffschnittstelle (201) des Öffnungsmechanismus (200) ausgebildet ist, beim Überführen (303) in den zweiten Notfallzustand (E2) zumindest teilweise geöffnet wird, um die zweite Betätigungshandlung (312) zu ermöglichen, und/oder zur Betätigung des Öffnungsmechanismus (200) durch die erste und/oder zweite Betätigungshandlung (311, 312) mit der Kopplungseinheit (10) in Wirkverbindung steht,
und/oder dass das Notbetätigungselement (40) in einer Mulde (111) der Betätigungseinheit (100) angeordnet ist, insbesondere wobei die Mulde (111) im Normalzustand (N) durch das Deckelelement (110) verschlossen ist.

6. Betätigungsvorrichtung (2) nach einem der vorhergehenden Ansprüche,
**dadurch gekennzeichnet,**
**dass** das Deckelelement (110) beim Überführen (303) der Betätigungseinheit (100) in den ersten Notfallzustand (E1) in eine Griffposition (110.1) bewegbar ist, in welcher das Deckelelement (110) zum Ausführen der ersten Betätigungshandlung (311) greifbar ist, und/oder beim Überführen (303) in den zweiten Notfallzustand (E2) in eine Freigabeposition (110.3) bewegbar ist, in welcher das Notbetätigungselement (40) zum Ausführen der zweiten Betätigungshandlung (312) greifbar ist.

7. Betätigungsvorrichtung (2) nach einem der vorhergehenden Ansprüche,
**dadurch gekennzeichnet,**
**dass** eine Steuereinheit (20) zum Ansteuern der Betätigungseinheit (100) vorgesehen ist, insbesondere wobei die Steuereinheit (20) ein Authentifizierungsmodul (21) zum Ausführen eines Authentifizierungsvorgangs zur Benutzerauthentifizierung aufweist, um die Betätigungseinheit (100) und/oder die Kopplungseinheit (10) in Abhängigkeit von dem Authentifizierungsvorgang anzusteuern,
und/oder dass eine Bereitstellungseinheit (23) vorgesehen ist, die zum Bereitstellen von elektrischer Energie für die Kopplungseinheit (10) und/oder die Steuereinheit (20) ausgebildet ist, insbesondere wobei die Bereitstellungseinheit (23) ein Aufnahmeelement (23.1) zur induktiven Aufnahme (301) von elektrischer Energie aufweist

8. Betätigungsvorrichtung (2) nach einem der vorhergehenden Ansprüche,
**dadurch gekennzeichnet,**
**dass** das Authentifizierungsmodul (21) zur Bereitstellung der elektrischen Energie durch die Bereitstellungseinheit (23) in Abhängigkeit von dem Authentifizierungsvorgang mit der Bereitstellungseinheit (23) verbunden ist.

9. Betätigungsvorrichtung (2) nach einem der vorhergehenden Ansprüche,
**dadurch gekennzeichnet,**
**dass** die Steuereinheit (20) ein Erkennungsmodul (24) zum Erkennen (301) eines Notfalls, insbesondere in Form eines Strommangelereignisses (301.1), bei welchem eine Stromversorgung des Öffnungsmechanismus (200) zum elektrischen Öffnen des Verschlussteils (3) unzureichend ist, und/oder eines Unfallereignisses (301.2), bei welchem das Fahrzeug (1) verunfallt ist, aufweist.

10. Verschlussteil (3), insbesondere in Form einer Tür oder einer Klappe, zum Verschließen einer Öffnung eines Fahrzeuges (1) aufweisend
einen elektrischen Öffnungsmechanismus (200) zum Öffnen des Verschlussteils (3) und eine Betätigungsvorrichtung (2) nach einem der vorhergehenden Ansprüche für eine Betätigungshandlung (310) zum Auslösen einer Notöffnung des Verschlussteils (3) mit zumindest einer Anforderungsschnittstelle (101) für eine Zugangsanforderung (310), und einer Betätigungseinheit (100) zum mechanischen Betätigen eines elektrischen Öffnungsmechanismus (200) zur Notöffnung des Verschlussteils (3), die von einem Normalzustand (N), in welchem die Notöffnung des Verschlussteils (3) verhindert ist, in zumindest zwei Notfallzustände (E1, E2) überführbar ist, wobei in einem ersten Notfallzustand (E1) der Notfallzustände (E1, E2) eine erste Betätigungshandlung (311) zur Notöffnung des Verschlussteils (3) ermöglicht ist, und in einem zweiten Notfallzustand (E2) der Notfallzustände (E1, E2) eine zweite Betätigungshandlung (312) zur Notöffnung des Verschlussteils (3) ermöglicht ist.

11. Verfahren (300) zum mechanischen Auslösen eines elektrischen Öffnungsmechanismus (200) zur Notöffnung eines Verschlussteils (3) eines Fahrzeuges (1) durch eine Betätigungsvorrichtung (2), insbesondere nach einem der Ansprüche 1 bis 9, wobei sich eine Betätigungseinheit (100) der Betätigungsvorrichtung (2) zuerst in einem Normalzustand (N) befindet, in welchem die Betätigungshandlung (310) verhindert ist, umfassend die folgenden Schritte:
- Erhalt (302) einer Zugangsanforderung (310),
- Überführen (303) der Betätigungseinheit (100) vom Normalzustand (N) in Abhängigkeit von der Zugangsanforderung (310) in einen von zumindest zwei Notfallzuständen (E1, E2), in welche die Betätigungseinheit (100) überführbar ist, wobei in einem ersten Notfallzustand (E1) der Notfalizustände (E1, E2) eine erste Betätigungshandlung (311) zur Notöffnung des Verschlussteils (3) ermöglicht ist, und in einen zweiten Notfallzustand (E2) der Notfallzustände (E1, E2) eine zweite Betätigungshandlung (312) zur Notöffnung des Verschlussteils (3) ermöglicht ist,
- Übertragen (304) einer Aktivierungsbewegung (313) an den Öffnungsmechanismus (200) in Abhängigkeit von der ersten und/oder zweiten Betätigungshandlung (311, 312),
**dadurch gekennzeichnet,**
**dass** ein Deckelelement (110) der Betätigungseinheit (100) beim Überführen (303) der Betätigungseinheit (100) vom Normalzustand (N) in den ersten Notfallzustand (E1) in eine Griffposition (110.1) bewegt wird, in welcher das Deckelelement (110) zum Ausführen der ersten Betätigungshandlung (311) greifbar ist.

12. Verfahren (300) nach Anspruch 11,
**dadurch gekennzeichnet,**
**dass** zum Übertragen (304) der Aktivierungsbewegung (313) ein Zustandswechsel einer Kopplungseinheit (10) der Betätigungsvorrichtung (2) von einem Entkopplungszustand (II), in welchem eine Wirkverbindung zwischen der Betätigungseinheit (100) und dem Öffnungsmechanismus (200) gelöst ist, in einen Kopplungszustand (I), in welchem die Wirkverbindung zwischen der Betätigungseinheit (100) und dem Öffnungsmechanismus (200) hergestellt ist, erfolgt.

13. Verfahren (300) nach Anspruch 11 oder 12,
**dadurch gekennzeichnet,**
**dass** ein Erkennen (301) eines Notfalls erfolgt, insbesondere wobei beim Erkennen (301) des Notfalls ein Strommangelereignis (301.1), bei welchem eine Stromversorgung des Öffnungsmechanismus (200) zum elektrischen Öffnen des Verschlussteils (3) unzureichend ist, und/oder ein Unfallereignis (301.2), bei welchem das Fahrzeug (1) verunfallt ist, erkannt wird.

14. Verfahren nach einem der Ansprüche 11-13,
**dadurch gekennzeichnet,**
**dass** das Deckelelement (110) beim Überführen (303) in den zweiten Notfallzustand (E2) in eine Freigabeposition (110.3) bewegt wird, in welcher das Notbetätigungselement (40) zum Ausführen der zweiten Betätigungshandlung (312) greifbar ist.

15. Verfahren (300) nach einem der Ansprüche 11-14 **dadurch gekennzeichnet,**
**dass**, insbesondere in Abhängigkeit von dem Notfall, eine Energieaufnahme (303.1) von elektrischer Energie zur Bereitstellung der elektrischen Energie für die Betätigungseinheit (100) und/oder die Kopplungseinheit (10) erfolgt,
und/oder dass, insbesondere in Abhängigkeit von dem Notfall, ein Authentifizierungsvorgang zur Benutzerauthentifizierung durchgeführt wird, wobei die Energieaufnahme (303.1) durch den Energiespeicher (23), der Zustandswechsel der Kopplungseinheit (10) und/oder die Bewegung des Deckelementes (110) in die Griffposition (110.1) und/oder in die Freigabeposition (110.3) in Abhängigkeit von dem Authentifizierungsvorgang erfolgt,
und/oder dass, insbesondere in Abhängigkeit von dem Notfall, eine anzusteuernde Schnittstelle (201, 202) des Öffnungsmechanismus (200) bestimmt wird, insbesondere indem der Zustandswechsel der Kopplungseinheit (10) und/oder die Bewegung des Deckelementes in die Griffposition (110.1) und/oder in die Freigabeposition (110.3) erfolgt.

## Claims

1. Actuating device (2) for mechanically triggering an electrical opening mechanism (200) for emergency opening of a closure part (3) of a vehicle (1), comprising at least one request interface (101) for receiving an access request (310), and
an actuating unit (100) for mechanically actuating the opening mechanism (200), which can be converted from a normal state (N), in which the emergency opening of the closure part (3) is prevented, into at least two emergency states (E1, E2), wherein in a first emergency state (E1) of the emergency states (E1, E2), a first actuating action (311) for emergency opening of the closure part (3) is enabled, and in a second emergency state (E2) of the emergency states (E1, E2), a second actuating action (312) for emergency opening of the closure part (3) is enabled,
**characterized in that**
the actuating unit (100) has a cover element (110) which is closed in the normal state (N) and is at least partially opened during the transfer (303) to the first emergency state (E1) in order to enable the first actuating action (311, 312).

2. Actuating device (2) according to claim 1,
**characterized in that**
the request interface (101) is designed as a user interface (101.1) for a manual access request (310) and/or as an electronic interface (101.2) for an electrical access request (310).

3. Actuating device (2) according to one of the preceding claims,
**characterized in that**
a coupling unit (10) is provided for transmitting (304) an activation movement (313) to the opening mechanism (200) as a function of the first and/or second actuating action (311, 312), it being possible to transfer the coupling unit (10) from a decoupling state (II), in which an operative connection between the actuating unit (100) and the opening mechanism (200) is released, to a coupling state (I), in which the operative connection between the actuating unit (100) and the opening mechanism (200) is established, and/or **in that** the coupling unit (10) has a first and a second connecting element (31, 32) for connecting the actuating unit (100) to the opening mechanism (200), which can be mechanically connected when the coupling unit (10) is transferred from the decoupling state (II) to the coupling state (I).

4. Actuating device (2) according to one of the preceding claims,
**characterized in that**
the actuating unit (100) has an emergency actuating element (40), in particular for actuating an external handle interface (202) of the opening mechanism (200), which is preferably inaccessible from an external side of the actuating unit (100) in the normal state (N) and is accessible from the external side of the actuating unit (100) during transfer (303) to the second emergency state (E2), in order to enable the second actuating action (312),
and/or **in that** the emergency actuating element (40) has a grip region (41), in particular in the form of a loop, which can be gripped by a user in order to move, in particular pull, the emergency actuating element (40) to actuate the opening mechanism (200).

5. Actuating device (2) according to one of the preceding claims,
**characterized in that**
the cover element (110) is designed to actuate an internal handle interface (201) of the opening mechanism (200), is at least partially opened during the transfer (303) to the second emergency state (E2) in order to enable the second actuating action (312), and/or is operatively connected to the coupling unit (10) in order to actuate the opening mechanism (200) by the first and/or second actuating action (311, 312),
and/or **in that** the emergency actuating element (40) is arranged in a trough (111) of the actuating unit (100), in particular wherein the trough (111) is closed by the cover element (110) in the normal state (N).

6. Actuating device (2) according to one of the preceding claims,
**characterized in that**
the cover element (110), when the actuating unit (100) is transferred (303) into the first emergency state (E1), can be moved into a gripping position (110.1), in which the cover element (110) can be gripped to perform the first actuating action (311), and/or, when the actuating unit (100) is transferred (303) into the second emergency state (E2), can be moved into a release position (110.3), in which the emergency actuating element (40) can be gripped to perform the second actuating action (312).

7. Actuating device (2) according to one of the preceding claims,
**characterized in that**
a control unit (20) is provided for actuating the actuating unit (100), in particular the control unit (20) having an authentication module (21) for executing an authentication process for user authentication in order to actuate the actuating unit (100) and/or the coupling unit (10) as a function of the authentication process,
and/or **in that** a supply unit (23) is provided which is designed to provide electrical energy for the coupling unit (10) and/or the control unit (20), in particular the supply unit (23) having a receiving element (23.1) for inductively receiving (301) electrical energy

8. Actuating device (2) according to one of the preceding claims,
**characterized in that**
the authentication module (21) is connected to the supply unit (23) for providing the electrical energy by the supply unit (23) depending on the authentication process.

9. Actuating device (2) according to one of the preceding claims,
**characterized in that**
the control unit (20) has a detection module (24) for detecting (301) an emergency, in particular in the form of a power shortage event (301.1), in which a power supply to the opening mechanism (200) for electrically opening the closure part (3) is insufficient, and/or an accident event (301.2), in which the vehicle (1) has been involved in an accident.

10. Closure part (3), in particular in the form of a door or a flap, for closing an opening of a vehicle (1), comprising
an electric opening mechanism (200) for opening the closure part (3) and
an actuating device (2) according to one of the preceding claims for an actuating action (310) for triggering an emergency opening of the closure part (3) with at least one request interface (101) for an access request (310), and an actuating unit (100) for mechanically actuating an electrical opening mechanism (200) for the emergency opening of the closure part (3), which can be converted from a normal state (N), in which the emergency opening of the closure part (3) is prevented, into at least two emergency states (E1, E2), wherein in a first emergency state (E1) of the emergency states (E1, E2) a first actuating action (311) for the emergency opening of the closure part (3) is enabled, and in a second emergency state (E2) of the emergency states (E1, E2) a second actuating action (312) for the emergency opening of the closure part (3) is enabled.

11. Method (300) for mechanically triggering an electrical opening mechanism (200) for emergency opening of a closure part (3) of a vehicle (1) by an actuating device (2), in particular according to one of claims 1 to 9, wherein an actuating unit (100) of the actuating device (2) is first in a normal state (N) in which the actuating action (310) is prevented,
including the following stages:
- receipt (302) of an access request (310),
- transfer (303) of the actuating unit (100) from the normal state (N) as a function of the access request (310) into one of at least two emergency states (E1, E2) into which the actuating unit (100) can be transferred, wherein in a first emergency state (E1) of the emergency states (E1, E2) a first actuating action (311) for emergency opening of the closure part (3) is enabled, and in a second emergency state (E2) of the emergency states (E1, E2) a second actuating action (312) for emergency opening of the closure part (3) is enabled,
- transmission (304) of an activation movement (313) to the opening mechanism (200) as a function of the first and/or second actuating action (311, 312),
**characterized in that**
a cover element (110) of the actuating unit (100) is moved into a gripping position (110.1) in which the cover element (110) can be gripped to carry out the first actuating action (311) when the actuating unit (100) is transferred (303) from the normal state (N) to the first emergency state (E1).

12. The method (300) according to claim 11,
**characterized in that**
in order to transmit (304) the activation movement (313), a coupling unit (10) of the actuating device (2) changes state from a decoupling state (II), in which an operative connection between the actuating unit (100) and the opening mechanism (200) is released, to a coupling state (I), in which the operative connection between the actuating unit (100) and the opening mechanism (200) is established.

13. The method (300) according to claim 11 or 12,
**characterized in that**
an emergency is detected (301), in particular wherein a power shortage event (301.1), in which a power supply to the opening mechanism (200) for electrically opening the closure part (3) is insufficient, and/or an accident event (301.2), in which the vehicle (1) has been involved in an accident, is detected when the emergency is detected (301).

14. The method according to any one of claims 11-13,
**characterized in that**
the cover element (110) is moved into a release position (110.3) in which the emergency actuating element (40) can be gripped to carry out the second actuating action (312) when it is transferred (303) into the second emergency state (E2).

15. The method (300) according to any one of claims 11-14,
**characterized in that,**
in particular as a function of the emergency, an energy consumption (303.1) of electrical energy takes place to provide the electrical energy for the actuating unit (100) and/or the coupling unit (10),
and/or that, in particular as a function of the emergency, an authentication process for user authentication is carried out, the energy absorption (303.1) by the energy store (23), the change of state of the coupling unit (10) and/or the movement of the cover element (110) into the grip position (110.1) and/or into the release position (110.3) taking place as a function of the authentication process,
and/or that, in particular depending on the emergency, an interface (201, 202) of the opening mechanism (200) to be actuated is determined, in particular by the change of state of the coupling unit (10) and/or the movement of the cover element into the grip position (110.1) and/or into the release position (110.3).

## Revendications

1. Dispositif d'actionnement (2) pour déclencher mécaniquement un mécanisme d'ouverture électrique (200) pour l'ouverture d'urgence d'une partie de fermeture (3) d'un véhicule (1), présentant
au moins une interface de demande (101) pour recevoir une demande d'accès (310), et une unité d'actionnement (100) pour actionner mécaniquement le mécanisme d'ouverture (200), qui peut passer d'un état normal (N), dans lequel l'ouverture d'urgence de la partie de fermeture (3) est empêchée, à au moins deux états d'urgence (E1, E2), dans lequel, dans un premier état d'urgence (E1) des états d'urgence (E1, E2), une première action d'actionnement (311) est possible pour l'ouverture d'urgence de la partie de fermeture (3), et dans un deuxième état d'urgence (E2) des états d'urgence (E1, E2), une deuxième action d'actionnement (312) est possible pour l'ouverture d'urgence de la partie de fermeture (3),
**caractérisé en ce que**
l'unité d'actionnement (100) présente un élément de couvercle (110) qui est fermé dans l'état normal (N) et qui est ouvert au moins partiellement lors du passage (303) dans le premier état d'urgence (E1) afin de permettre la première action d'actionnement (311, 312).

2. Dispositif d'actionnement (2) selon la revendication 1,
**caractérisé en ce que**
l'interface de demande (101) est conçue comme une interface utilisateur (101.1) pour une demande d'accès manuelle (310) et/ou comme une interface électronique (101.2) pour une demande d'accès électrique (310).

3. Dispositif d'actionnement (2) selon l'une quelconque des revendications précédentes, **caractérisé en ce qu'**
une unité de couplage (10) est prévue pour transmettre (304) un mouvement d'activation (313) au mécanisme d'ouverture (200) en fonction de la première et/ou de la deuxième action d'actionnement (311, 312), l'unité de couplage (10) pouvant être transférée d'un état de découplage (II), dans lequel une liaison active entre l'unité d'actionnement (100) et le mécanisme d'ouverture (200) est rompue, à un état de couplage (I), dans lequel la liaison active entre l'unité d'actionnement (100) et le mécanisme d'ouverture (200) est établie,
et/ou **en ce que** l'unité de couplage (10) présente un premier et un deuxième élément de liaison (31, 32) pour relier l'unité d'actionnement (100) au mécanisme d'ouverture (200), lesquels peuvent être reliés mécaniquement lors du passage de l'unité de couplage (10) de l'état de découplage (II) à l'état de couplage (I).

4. Dispositif d'actionnement (2) selon l'une quelconque des revendications précédentes, **caractérisé en ce que**
l'unité d'actionnement (100) comprend un élément d'actionnement d'urgence (40), en particulier pour l'actionnement d'une interface de poignée extérieure (202) du mécanisme d'ouverture (200), qui est de préférence inaccessible depuis un côté extérieur de l'unité d'actionnement (100) dans l'état normal (N) et qui est accessible depuis le côté extérieur de l'unité d'actionnement (100) lors du passage (303) dans le deuxième état d'urgence (E2), afin de permettre la deuxième action d'actionnement (312),
et/ou **en ce que** l'élément d'actionnement d'urgence (40) présente une zone de préhension (41), en particulier sous la forme d'une boucle, qui peut être saisie par un utilisateur pour déplacer, en particulier pour tirer, l'élément d'actionnement d'urgence (40) afin d'actionner le mécanisme d'ouverture (200).

5. Dispositif d'actionnement (2) selon l'une quelconque des revendications précédentes, **caractérisé en ce que**
l'élément de couvercle (110) est conçu pour actionner une interface de poignée intérieure (201) du mécanisme d'ouverture (200), est ouvert au moins partiellement lors du passage (303) dans le deuxième état d'urgence (E2) pour permettre la deuxième action d'actionnement (312), et/ou est en liaison active avec l'unité de couplage (10) pour actionner le mécanisme d'ouverture (200) par la première et/ou la deuxième action d'actionnement (311, 312),
et/ou **en ce que** l'élément d'actionnement de secours (40) est disposé dans une cavité (111) de l'unité d'actionnement (100), en particulier la cavité (111) étant fermée par l'élément de couvercle (110) à l'état normal (N).

6. Dispositif d'actionnement (2) selon l'une quelconque des revendications précédentes, **caractérisé en ce que**
l'élément de couvercle (110), lors du transfert (303) de l'unité d'actionnement (100) dans le premier état d'urgence (E1), peut être déplacé dans une position de préhension (110.1) dans laquelle l'élément de couvercle (110) peut être saisi pour effectuer la première action d'actionnement (311), et/ou lors du transfert (303) dans le deuxième état d'urgence (E2), peut être déplacé dans une position de libération (110.3) dans laquelle l'élément d'actionnement d'urgence (40) peut être saisi pour effectuer la deuxième action d'actionnement (312).

7. Dispositif d'actionnement (2) selon l'une quelconque des revendications précédentes, **caractérisé en ce qu'**
une unité de commande (20) est prévue pour commander l'unité d'actionnement (100), en particulier l'unité de commande (20) présentant un module d'authentification (21) pour exécuter un processus d'authentification pour l'authentification de l'utilisateur, afin de commander l'unité d'actionnement (100) et/ou l'unité de couplage (10) en fonction du processus d'authentification,
et/ou **en ce qu'**il est prévu une unité de mise à disposition (23) qui est conçue pour mettre à disposition de l'énergie électrique pour l'unité de couplage (10) et/ou l'unité de commande (20), en particulier l'unité de mise à disposition (23) présentant un élément de réception (23.1) pour la réception inductive (301) d'énergie électrique.

8. Dispositif d'actionnement (2) selon l'une quelconque des revendications précédentes, **caractérisé en ce que**
le module d'authentification (21) est relié à l'unité de mise à disposition (23) pour fournir l'énergie électrique par l'unité de mise à disposition (23) en fonction de l'opération d'authentification.

9. Dispositif d'actionnement (2) selon l'une quelconque des revendications précédentes, **caractérisé en ce que**
l'unité de commande (20) présente un module de détection (24) pour détecter (301) un cas d'urgence, en particulier sous la forme d'un événement de manque de courant (301.1), lors duquel une alimentation en courant du mécanisme d'ouverture (200) pour l'ouverture électrique de la partie de fermeture (3) est insuffisante, et/ou un événement d'accident (301.2), lors duquel le véhicule (1) a été accidenté.

10. Partie de fermeture (3), en particulier sous la forme d'une porte ou d'un volet, pour fermer une ouverture d'un véhicule (1), présentant
un mécanisme d'ouverture électrique (200) pour ouvrir la partie de fermeture (3), et
un dispositif d'actionnement (2) selon l'une des revendications précédentes pour une action d'actionnement (310) destinée à déclencher une ouverture d'urgence de la partie de fermeture (3) avec au moins une interface de demande (101) pour une demande d'accès (310), et une unité d'actionnement (100) destinée à actionner mécaniquement un mécanisme d'ouverture électrique (200) pour l'ouverture d'urgence de la partie de fermeture (3), qui passe d'un état normal (N), dans lequel l'ouverture d'urgence de la partie de fermeture (3) est empêchée, en au moins deux états d'urgence (E1, E2), une première action d'actionnement (311) pour l'ouverture d'urgence de la partie de fermeture (3) étant autorisée dans un premier état d'urgence (E1) des états d'urgence (E1, E2), et une deuxième action d'actionnement (312) pour l'ouverture d'urgence de la partie de fermeture (3) étant autorisée dans un deuxième état d'urgence (E2) des états d'urgence (E1, E2).

11. Procédé (300) de déclenchement mécanique d'un mécanisme d'ouverture électrique (200) pour l'ouverture d'urgence d'une partie de fermeture (3) d'un véhicule (1) par un dispositif d'actionnement (2), notamment selon l'une des revendications 1 à 9, dans lequel une unité d'actionnement (100) du dispositif d'actionnement (2) se trouve d'abord dans un état normal (N) dans lequel l'action d'actionnement (310) est empêchée, comprenant les étapes suivantes :
- réception (302) d'une demande d'accès (310),
- faire passer (303) l'unité d'actionnement (100) de l'état normal (N), en fonction de la demande d'accès (310), à l'un d'au moins deux états d'urgence (E1, E2), dans lesquels l'unité d'actionnement (100) peut être transférée, un premier état d'urgence (E1) des états d'urgence (E1, E2), une première action d'actionnement (311) est possible pour l'ouverture d'urgence de la partie de fermeture (3), et dans un deuxième état d'urgence (E2) des états d'urgence (E1, E2), une deuxième action d'actionnement (312) est possible pour l'ouverture d'urgence de la partie de fermeture (3),
- transmettre (304) un mouvement d'activation (313) au mécanisme d'ouverture (200) en fonction de la première et/ou de la deuxième action d'actionnement (311, 312),
**caractérisé en ce qu'**
un élément de couvercle (110) de l'unité d'actionnement (100) est déplacé, lors du passage (303) de l'unité d'actionnement (100) de l'état normal (N) au premier état d'urgence (E1), dans une position de préhension (110.1) dans laquelle l'élément de couvercle (110) peut être saisi pour effectuer la première action d'actionnement (311).

12. Procédé (300) selon la revendication 11,
**caractérisé en ce que**
pour transmettre (304) le mouvement d'activation (313), on effectue un changement d'état d'une unité de couplage (10) du dispositif d'actionnement (2) d'un état de découplage (II), dans lequel une liaison active entre l'unité d'actionnement (100) et le mécanisme d'ouverture (200) est rompue, à un état de couplage (I), dans lequel la liaison active entre l'unité d'actionnement (100) et le mécanisme d'ouverture (200) est établie.

13. Procédé (300) selon la revendication 11 ou 12,
**caractérisé en ce qu'**
une détection (301) d'un cas d'urgence a lieu, en particulier un événement de manque de courant (301.1), dans lequel une alimentation en courant du mécanisme d'ouverture (200) pour l'ouverture électrique de la partie de fermeture (3) est insuffisante, et/ou un événement d'accident (301.2), dans lequel le véhicule (1) est accidenté, étant détecté lors de la détection (301) du cas d'urgence.

14. Procédé selon l'une quelconque des revendications 11 à 13,
**caractérisé en ce que**
l'élément de couvercle (110) est déplacé, lors du passage (303) dans le deuxième état d'urgence (E2), dans une position de libération (110.3) dans laquelle l'élément d'actionnement d'urgence (40) peut être saisi pour effectuer la deuxième action d'actionnement (312).

15. Procédé (300) selon l'une quelconque des revendications 11 à 14,
**caractérisé en ce que,**
en particulier en fonction de l'urgence, une absorption d'énergie (303.1) d'énergie électrique est effectuée pour fournir l'énergie électrique à l'unité d'actionnement (100) et/ou à l'unité de couplage (10),
et/ou **en ce que**, en particulier en fonction de l'urgence, un processus d'authentification est effectué pour l'authentification de l'utilisateur, l'absorption d'énergie (303.1) par l'accumulateur d'énergie (23), le changement d'état de l'unité de couplage (10) et/ou le déplacement de l'élément de couvercle (110) dans la position de préhension (110.1) et/ou dans la position de libération (110.3) étant effectués en fonction du processus d'authentification,
et/ou **en ce que**, notamment en fonction de l'urgence, une interface (201, 202) à commander du mécanisme d'ouverture (200) est déterminée, notamment en effectuant le changement d'état de l'unité de couplage (10) et/ou le déplacement de l'élément de couvercle dans la position de préhension (110.1) et/ou dans la position de libération (110.3).
